# EUROPÄISCHE PATENTSCHRIFT

(11) **EP 1 358 637 B1**
(45) Veröffentlichungstag und Bekanntmachung des Hinweises auf die Patenterteilung: **03.01.2007**
(21) Anmeldenummer: 01273585.8
(22) Anmeldetag: 20.11.2001
(51) Int. Cl.: G07F 7/06

(54) **PFANDSCHLOSS FÜR EINEN TRANSPORTWAGEN**
DEPOSIT-OPERATED LOCK FOR A TROLLEY
SERRURE A CONSIGNE POUR UN CHARIOT DE TRANSPORT

(30) Priorität: 30.01.2001 DE 10103916
(43) Veröffentlichungstag der Anmeldung: 05.11.2003
(73) Patentinhaber: WANZL METALLWARENFABRIK GMBH, 89336 Leipheim (DE)
(72) Erfinder: EBERLEIN, Herbert, 89347 Bubesheim (DE); DEYERLER, Kurt, 89257 Illertissen (DE)
(86) Internationale Anmeldenummer: PCT/DE2001/004379
(87) Internationale Veröffentlichungsnummer: WO 2002/061696

(56) Entgegenhaltungen:
- DE-A- 19 928 463
- DE-U- 29 913 771
- FR-A- 2 721 127
- US-A- 5 951 029

## Beschreibung

Die Erfindung betrifft ein Pfandschloss für einen Transportwagen, insbesondere für einen Einkaufswagen, mit einem Befestigungsteil zum Befestigen an einem am Transportwagen befindlichen Tragabschnitt, mit einem mit dem Befestigungsteil verbundenen Zwischenteil, das zum Befestigen oder Abstützen an der Griffstange des Transportwagens bestimmt ist, wobei das Pfandschloss eine Kopplungseinrichtung und ein Kopplungselement aufweist, das zum Ankoppeln an das Pfandschloss eines weiteren gleichen Transportwagens vorgesehen ist und wobei das Befestigungsteil mit einem Abschnitt in Richtung zur Griffstange und das Zwischenteil mit einem Abschnitt in Richtung zum Tragabschnitt verlängert ist.

Das deutsche Gebrauchsmuster 93 13 499 U1 beschreibt einen Transportwagen, der mit einem Pfandschloss ausgestattet ist, das zwischen der entsprechend verkürzten Griffstange und einem der beiden Tragabschnitte des Transportwagens angeordnet ist. Das Pfandschloss ist dabei mit der Griffstange verbunden und mit einer Kappe verschraubt, die sich jeweils an den Tragabschnitten befindet.
Nicht gebrauchte Transportwagen, insbesondere Einkaufswagen, werden mit Hilfe der Pfandschlösser aneinandergekoppelt in Reihen abgestellt. Solche Reihen oder Reihenabschnitte von Transportwagen müssen oft von einem Stellplatz zu einem anderen Stellplatz geschoben werden, besonders dann, wenn das Entnehmen und Zurückbringen von Transportwagen unterschiedlich so verläuft, dass an einem Stellplatz plötzlich keine Transportwagen mehr in ausreichender Zahl zur Verfügung stehen. Beim Schieben von aus Transportwagen bestehenden Reihen müssen zwangsläufig auch Kurvenbahnen befahren werden, wobei dann auf die an Ketten befindlichen Kopplungselemente enorme, in Längsrichtung der Ketten verlaufende Zugkräfte einwirken, die letztendlich von den Pfandschlössern und damit von den einzelnen Wagen aufgenommen werden müssen. Die in Fig. 2 des eingangs genannten Gebrauchsmusters aufgezeigte, als Steckverbindung gestaltete Konstruktion ist bezüglich der geschilderten Zugkräfte verbesserungswürdig. Die Verbindung zwischen dem Pfandschloss und der an einem Tragabschnitt befindlichen Kappe ist in Richtung Längsachse der Griffstange relativ kurz bemessen, so dass beim Auftreten der quer zur Griffstange gerichteten Zugkräfte zumindest ein Lockerwerden der vorgeschlagenen Verbindung befürchtet werden muss.

Aus US-A-5 951 029 ist ein Pfandschloss bekannt, welcher sich in einem einstuckigen Befestigungsteil, das auf das Ende einen am Transportwagen befindlichen Griffstange und am Tragabschnitt des Transportwagens aufgesteckt ist, befindet.

Es ist Aufgabe der Erfindung, ein Pfandschloss der hier vorliegenden Art so weiterzuentwickeln, dass dieses imstande ist, von außen einwirkende Kräfte, insbesondere die vorab beschriebenen Zugkräfte, schadlos aufzunehmen und dass dabei die Kopplungseinrichtung in zweckmäßiger Weise am Pfandschloss untergebracht werden kann.

Die Lösung der Aufgabe besteht darin, dass Abschnitte des Befestigungsteiles und des Zwischenteiles sich überlappend angeordnet sind und dass sich die Kopplungseinrichtung in wenigstens einem der Abschnitte befindet.

Durch die sich überlappende Anordnung der erwähnten Abschnitte können diese relativ lang bemessen werden, so dass große gegenseitige Stützflächen gebildet werden, die imstande sind, von außen auf das Pfandschloss einwirkende Kräfte, insbesondere in Längsrichtung der Transportwagen verlaufende Zugkräfte, die über das Kopplungselement eines weiteren angekoppelten Transportwagens auf das Pfandschloss einwirken, schadlos aufzunehmen. Die Überlappung der Abschnitte von Befestigungsteil und Zwischenteil erfolgt zweckmäßigerweise formschlüssig, so dass quer zur Überlappung wirkende Kräfte schadlos beherrschbar sind. Dadurch ist es auch möglich, die Kopplungseinrichtung in wenigstens einem der Abschnitte unterzubringen, da das Befestigungsteil und das Zwischenteil so dimensioniert werden können, dass bei Einwirkung von Kräften kein Verbiegen dieser Teile befürchtet werden muss. Die Kopplungseinrichtung ist somit keinen Biegekräften ausgesetzt. Die Überlappung der Abschnitte kann durchaus nur auf einer Ebene erfolgen. Zweckmäßiger ist es jedoch, die Überlappung der Abschnitte auf wenigstens zwei unterschiedlichen Ebenen vorzunehmen, so dass die zwischen dem Befestigungsteil und dem Zwischenteil geschaffene Verbindung sich als äußerst stabil erweist. Aus Gründen der Stabilität erweist es sich zusätzlich als vorteilhaft, die in Längsrichtung der Griffstange gemessene Länge der Überlappung größer zu wählen als die in gleicher Richtung gemessene Breite der Kopplungseinrichtung.

Die Erfindung wird anhand von Ausführungsbeispielen näher erläutert. Es zeigt
- Fig. 1: ein Pfandschloss;
- Fig. 2: eine Schnittdarstellung gemäß der Schnittlinie "X - X" entsprechend Fig. 1;
- Fig. 3: ein weiteres Ausführungsbeispiel;
- Fig. 4: ein Befestigungsteil in räumlicher Darstellung sowie
- Fig. 5: ein Pfandschloss, das an der rechten Seite eines als Einkaufswagen gestalteten Transportwagens montiert ist.

Fig. 1 zeigt ein Pfandschloss 1 von jener Seite aus betrachtet, von der ein Pfand (Münze, Karte und dgl.) in eine bekannte, im Pfandschloss 1 befindliche Kopplungseinrichtung 2 einführbar ist. Auf der gegenüberliegenden, hier nicht sichtbaren Seite des Pfandschlosses 1 befindet sich in bekannter Weise eine Öffnung, die zur Aufnahme des Kopplungselementes 3 eines weiteren Transportwagens bestimmt ist, siehe Fig. 5. Das Pfandschloss 1 weist ein Befestigungsteil 4 auf, das an einem Tragabschnitt 16 ortsfest befestigt ist, der sich an einem Transportwagen 15 befindet. Das Pfandschloss 1 ist ferner mit einem Zwischenteil 6 ausgestattet, das auf das Ende einer am Transportwagen 15 befindlichen Griffstange 18 aufgesteckt ist. Das Befestigungsteil 4 weist einen bevorzugt horizontal verlaufenden Abschnitt 5 auf, der in Richtung zur Griffstange 18 verlängert ist. Das Zwischenteil 6 besitzt einen Abschnitt 7, der wiederum bevorzugt horizontal in Richtung zum Tragabschnitt 16 verlängert ist. Die Abschnitte 5, 7 sind gegenseitig sich überlappend angeordnet und über diese gewöhnlich horizontal verlaufende Überlappung 8 miteinander lösbar verbunden. Das Verbinden der Abschnitte 5, 7 kann durch Verschrauben oder Verstiften oder auch durch Formschluss verschiedenster Art erfolgen. Die Kopplungseinrichtung 2 des Pfandschlosses 1 kann sowohl aus zu montierenden Einzelteilen und/oder Baugruppen bestehen, als auch durch eine kassettenförmige Baueinheit gebildet sein, die in einem am Pfandschloss 1 befindlichen, nicht näher dargestellten Raum untergebracht ist. Im Beispiel befindet sich die Kopplungseinrichtung 2 komplett im Abschnitt 7 des Zwischenteiles 6. Die Kopplungseinrichtung 2 kann auch zusätzlich das Befestigungsteil 4 beanspruchen. Auch ist es möglich, die Kopplungseinrichtung 2 ausschließlich im Abschnitt 5 des Befestigungsteiles 4 unterzubringen. Im Beispiel ist die in axialer Richtung der Griffstange 18 gemessene Länge A der Überlappung 8 größer als die in gleicher Richtung gemessene Breite B der im Beispiel als Kassette gestalteten Kopplungseinrichtung 2. Das Pfandschloss 1 trägt an geeigneter Stelle ein bekanntes Kopplungselement 3, das aus einer Art Schlüssel besteht, der an einem flexiblen Teil, etwa einer Kette befestigt ist, wobei das flexible Teil wiederum am Pfandschloss 1 angeordnet ist, siehe Fig. 5. Mit den Positionszahlen 10 gekennzeichnet sind in der Zeichnung zwei horizontal verlaufende, strichpunktiert gezeichnete Linienabschnitte dargestellt, die je zwei gemeinsame vertikale oder annähernd vertikale Verbindungsflächen 9 von Befestigungsteil 4 und Zwischenteil 6 kreuzen. Die Linienabschnitte 10 sollen bekannte Rastmittel andeuten, mit deren Hilfe das Befestigungsteil 4 und das Zwischenteil 6 nach ihrem Zusammenfügen zusätzlich gesichert werden können. Die von der horizontal verlaufenden Überlappung 8 ausgehenden gemeinsamen Verbindungsflächen 9 können natürlich auch als weiterer Teil der Überlappung 8 betrachtet werden. Die Überlappung 8 braucht also nicht nur durch den in der Zeichnung ersichtlichen horizontalen Abschnitt gebildet sein. Letzteres wird dann deutlich, wenn man z.B. die Zeichnung zu Fig. 1 um 90° dreht. Die Überlappung 8 von Befestigungsteil 4 und Zwischenteil 6 weist dann einen annähernd Z-förmigen, also winkligen Verlauf auf. Das Zusammenfügen von Befestigungsteil 4 und Zwischenteil 6 kann grundsätzlich auf verschiedene Weise erfolgen. Entscheidend ist die jeweilige Wahl des Formschlusses.

Gemäß der Schnittlinie "X - X" zeigt Fig. 2 einen Querschnitt des Pfandschlosses 1. Das Zwischenteil 6 weist an seinem Abschnitt 7 einen schwalbenschwanzförmigen Steg 11 auf, der parallel zur Längsachse 19 der Griffstange 18 verläuft. Der Steg 11 ist formschlüssig in eine schwalbenschwanzförmige Nut 12 eingefügt, die sich im Abschnitt 5 des Befestigungsteiles 4 befindet. Das Zusammenfügen von Befestigungsteil 4 und Zwischenteil 6 erfolgt in Längsrichtung zur Griffstange 18, also horizontal, vgl. auch Fig. 1.

Bei dem in Fig. 3 gezeigten Ausführungsbeispiel sind an der Unterseite des Abschnittes 7 des Zwischenteiles 6 mit Hinterschneidungen ausgestattete Vorsprünge 13 vorgesehen, die zum rastschlüssigen Einfügen in Öffnungen 14 bestimmt sind, die sich an der Oberseite des Abschnittes 5 des Befestigungsteiles 4 befinden. Das Zusammenfügen von Befestigungsteil 4 und Zwischenteil 6 erfolgt hier in vertikaler Richtung, siehe Doppelpfeil.

Fig. 4 zeigt in räumlicher Darstellung eine weitere Ausbildung eines Befestigungsteiles 4. Zwischen den beiden vertikalen Verbindungsflächen 9 befindet sich die von oben sichtbare horizontale Fläche 9' des Abschnittes, siehe auch Fig. 1. An jener Seite, an der das Kopplungselement 3 eines weiteren Transportwagens 15 in das Pfandschloss 1 eingeschoben wird, weist das Befestigungselement eine Wand 22 auf, die parallel zur Längsrichtung der Griffstange 18 verläuft. In auf das Befestigungsteil 4 aufgesetztem Zustand stützt sich das Zwischenteil 6 quer zur Längsrichtung der Griffstange 18 an der Wand 22 und damit am Befestigungsteil 4 ab, wobei dann die gemeinsamen Verbindungsflächen 9 von Befestigungsteil 4 und Zwischenteil 6 aneinander anliegen und die Überlappung 8 etwa so gebildet ist, wie in Fig. 1 beschrieben. Im Beispiel sind an der Innenseite der Wand 22 zwei konisch gestaltete Vorsprünge 13 vorgesehen und am vorderen Ende der höher gelegenen Verbindungsfläche 9 ist eine ebenfalls konisch gestaltete Vertiefung 14 eingearbeitet. Am aufzusetzenden, nicht dargestellten Zwischenteil 6 sind an entsprechenden Stellen zur Aufnahme der Vorsprünge 13 bestimmte Vertiefungen 14 und ein zum Einfügen in die Vertiefung 14 bestimmter Vorsprung 13 vorgesehen. Die Vorsprünge 13 und Vertiefungen 14 bilden gemeinsame Verbindungsabschnitte, die zum abschließend lage-und passgenauen Verbinden von Befestigungsteil 4 und Zwischenteil 6 bestimmt sind. Das Aufsetzen des Zwischenteiles 6 auf das Befestigungsteil 4 erfolgt anfangs lageversetzt, d.h. das Zwischenteil 6 wird in der Zeichnung etwas nach rechts versetzt von oben her nach unten so auf das Befestigungsteil 4 gesetzt, dass die gemeinsamen Verbindungsflächen 9 aneinander anliegen und die Überlappung 8 größtenteils gebildet ist. Anschließend wird das Zwischenteil 6 in der Zeichnung nach links gegen die Wand 22 gedrückt, so dass über die erwähnten Vorsprünge 13 und Vertiefungen 14 ein formschlüssiger Zusammenschluss von Befestigungsteil 4 und Zwischenteil 6 erzielt wird. Der Zusammenfügevorgang verläuft bei diesem Ausführungsbeispiel zuerst in vertikaler und dann in horizontaler Richtung, siehe abgewinkelter Doppelpfeil.

Fig. 5 zeigt einen als Einkaufswagen gestalteten Transportwagen 15, dessen Pfandschloss 1 an der rechten Seite der Schiebeeinrichtung 17 des Transportwagens 15 angeordnet ist. Das Befestigungsteil 4 ist auf einen Tragabschnitt 16 aufgesetzt, der Bestandteil des Korbes 20 ist. Das mit dem Befestigungsteil 4 formschlüssig verbundene Zwischenteil 6 ist auf das rechte Ende der Griffstange 18 passgenau aufgesteckt. Die Griffstange 18 mündet mit ihrem linken Ende in eine Kappe 21, die an einem auf der gegenüberliegenden Seite des Korbes 20 befindlichen weiteren Tragabschnitt 16 aufgesetzt und an diesem gesichert ist.

## Patentansprüche

1. Pfandschloss (1) für einen Transportwagen (15), insbesondere für einen Einkaufswagen, mit einem Befestigungsteil (4) zum Befestigen an einem am Transportwagen (15) befindlichen Tragabschnitt (16), mit einem mit dem Befestigungsteil (4) verbundenen Zwischenteil (6), das zum Befestigen oder Abstützen an der Griffstange (18) des Transportwagens (15) bestimmt ist, wobei das Pfandschloss (1) eine Kopplungseinrichtung (2) und ein Kopplungselement (3) aufweist, das zum Ankoppeln an das Pfandschloss (1) eines weiteren gleichen Transportwagens (15) vorgesehen ist und wobei das Befestigungsteil (4) mit einem Abschnitt (5) in Richtung zur Griffstange (18) und das Zwischenteil (6) mit einem Abschnitt (7) in Richtung zum Tragabschnitt (16) verlängert ist, **dadurch gekennzeichnet, dass** die Abschnitte (5, 7) sich überlappend angeordnet sind und dass sich die Kopplungseinrichtung (2) in wenigstens einem der Abschnitte (5, 7) befindet.

2. Pfandschloss nach Anspruch 1, **dadurch gekennzeichnet, dass** die Abschnitte (5, 7) mit Hilfe der Überlappung (8) formschlüssig und/oder rastschlüssig miteinander verbunden sind.

3. Pfandschloss nach Anspruch 1 oder 2, **dadurch gekennzeichnet, dass** die durch die Anordnung der Abschnitte (5, 7) geschaffene Überlappung (8) horizontal oder winklig verläuft.

4. Pfandschloss nach einem der Ansprüche 1 bis 3, **dadurch gekennzeichnet, dass** die in axialer Richtung der Griffstange (18) gemessene Länge der Überlappung (8) größer ist als die in gleicher Richtung gemessene Breite der Kopplungseinrichtung (2).

5. Pfandschloss nach einem der Ansprüche 1 bis 4, **dadurch gekennzeichnet, dass** das Befestigungsteil (4) und das Zwischenteil (6) gemeinsame vertikal oder annähernd vertikal angeordnete Verbindungsflächen (9) aufweisen.

6. Pfandschloss nach einem der Ansprüche 1 bis 5, **dadurch gekennzeichnet, dass** das Zwischenteil (6) quer zur Längsrichtung der Griffstange (18) am Befestigungsteil (4) abgestützt ist.

7. Pfandschloss nach einem der Ansprüche 1 bis 6, **dadurch gekennzeichnet, dass** am Befestigungsteil (4) und am Zwischenteil (6) gemeinsame Verbindungsabschnitte vorgesehen sind, welche zum abschließend lagegenauen Verbinden von Befestigungsteil (4) und Zwischenteil (6) bestimmt sind.

8. Pfandschloss nach einem der Ansprüche 1 bis 7, **dadurch gekennzeichnet, dass** der Zusammenfügevorgang von Befestigungsteil (4) und Zwischenteil (6) entweder in horizontaler, oder in vertikaler, oder in vertikaler und anschließend horizontaler Richtung verläuft.

9. Pfandschloss nach einem der Ansprüche 1 bis 8, **dadurch gekennzeichnet, dass** das Befestigungsteil (4) und das Zwischenteil (6) zusätzlich miteinander verschraubt oder verstiftet sind.

## Claims

1. A deposit lock (1) for a trolley (15), in particular a shopping trolley, comprising a fixing member (4) for fixing to a supporting part (16) on the trolley (15) and comprising an intermediate member (6) connected to the fixing member (4) and intended to be fixed or supported on the handlebar (18) of the trolley (15), wherein the deposit lock (1) comprises a coupling device (2) and a coupling member (3) provided for coupling to the deposit lock (1) of a further, like trolley (15) and wherein the fixing member (4) is extended in the direction of the handlebar (18) by a portion (5), and the intermediate member (6) is extended in the direction of the supporting part (16) by a portion (7), **characterised in that** the portions (5, 7) are arranged so as to overlap one another and **in that** the coupling device (2) is arranged in at least one of the portions (5, 7).

2. A deposit lock according to claim 1, **characterised in that** the portions (5, 7) are connected to one another in an interlocking and/or snap-locking manner by means of the overlap (8).

3. A deposit lock according to claim 1 or 2, **characterised in that** the overlap (8) produced by the arrangement of the portions (5, 7) extends horizontally or in an angular manner.

4. A deposit lock according to any one of claims 1 to 3, **characterised in that** the length of the overlap (8) measured in the axial direction of the handlebar (18) is greater than the width of the coupling device (2) measured in the same direction.

5. A deposit lock according to any one of claims 1 to 4, **characterised in that** the fixing member (4) and the intermediate member (6) have common connecting surfaces (9) arranged vertically or substantially vertically.

6. A deposit lock according to any one of claims 1 to 5, **characterised in that** the intermediate member (6) is supported on the fixing member (4) transversely to the longitudinal direction of the handlebar (18).

7. A deposit lock according to any one of claims 1 to 6, **characterised in that** common connecting parts are provided on the fixing member (4) and the intermediate member (6) and are intended to lock the fixing member (4) and the intermediate member (6) together with positional accuracy.

8. A deposit lock according to any one of claims 1 to 7, **characterised in that** the process of connecting the fixing member (4) and the intermediate member (6) takes place horizontally or vertically, or vertically and then horizontally.

9. A deposit lock according to any one of claims 1 to 8, **characterised in that** the fixing member (4) and the intermediate member (6) are additionally screwed or pinned together.

## Revendications

1. Serrure de consigne (1) pour un chariot de transport (15), en particulier pour un chariot de supermarché, avec une pièce de fixation (4) pour la fixation à un segment porteur (16) se trouvant sur le chariot de transport (15), avec une pièce intermédiaire (6) reliée à la pièce de fixation (4), qui est destinée à être fixée ou à prendre appui sur la barre de maintien (18) du chariot de transport (15), la serrure de consigne (1) présentant un dispositif d'accouplement (2) et un élément d'accouplement (3), qui est prévu pour l'accouplement à la serrure de consigne (1) d'un autre chariot de transport (15) identique et la pièce de fixation (4) étant prolongée par un segment (5) en direction de la barre de maintien (18) et la pièce intermédiaire (6) étant prolongée par un segment (7) en direction du segment porteur (16), **caractérisée en ce que** les segments (5, 7) sont disposés en se chevauchant et **en ce que** le dispositif d'accouplement (2) se trouve dans au moins un des segments (5, 7).

2. Serrure de consigne selon la revendication 1, **caractérisée en ce que** les segments (5, 7) sont reliés l'un à l'autre à l'aide du chevauchement (8) par concordance des formes et/ou par encrantage.

3. Serrure de consigne selon la revendication 1 ou 2, **caractérisée en ce que**, grâce à la disposition des segments (5, 7), le chevauchement créé (8) s'étend de manière horizontale ou angulaire.

4. Serrure de consigne selon l'une quelconque des revendications 1 à 3, **caractérisée en ce que** la longueur du chevauchement (8) mesurée en direction axiale de la barre de maintien (18) est plus grande que la largeur du dispositif d'accouplement (2) mesurée en direction identique

5. Serrure de consigne selon l'une quelconque des revendications 1 à 4, **caractérisée en ce que** la pièce de fixation (4) et la pièce intermédiaire (6) présentent des surfaces de liaison (9) communes disposées verticalement ou à peu près verticalement.

6. Serrure de consigne selon l'une quelconque des revendications 1 à 5, **caractérisée en ce que** la pièce intermédiaire (6) est soutenue transversalement par rapport à la direction longitudinale de la barre de maintien (18) sur la pièce de fixation (4).

7. Serrure de consigne selon l'une quelconque des revendications 1 à 6, **caractérisée en ce que** des segments de liaison communs sont prévus sur la pièce de fixation (4) et sur la pièce intermédiaire (6), lesquels sont destinés pour l'assemblage fermé en ajustement de position de la pièce de fixation (4) et de la pièce intermédiaire (6).

8. Serrure de consigne selon l'une quelconque des revendications 1 à 7, **caractérisée en ce que** le procédé d'assemblage de la pièce de fixation (4) et de la pièce intermédiaire (6) d'opère soit en direction horizontale ou verticale, ou en direction verticale puis horizontale.

9. Serrure de consigne selon l'une quelconque des revendications 1 à 8, **caractérisée en ce que** la pièce de fixation (4) et la pièce intermédiaire (6) sont en plus vissées ou chevillées ensemble.
